# FASCICULE DE BREVET EUROPEEN

(11) **EP 0 623 035 B1**
(45) Date de publication et mention de la délivrance du brevet: **17.01.1996**
(21) Numéro de dépôt: 93923492.8
(22) Date de dépôt: 18.10.1993
(51) Int. Cl.: A63B 63/00, A63B 9/00

(54) **STRUCTURE POLYVALENTE POUR LA PRATIQUE SIMULTANEE D'AU MOINS UN SPORT**
MEHRZWECKSTRUKTUR FÜR DAS GLEICHZEITIGE SPIELEN MINDESTENS EINER SPORTART
MULTIPLE PURPOSE STRUCTURE FOR THE SIMULTANEOUS PLAYING OF AT LEAST ONE SPORT

(30) Priorité: 23.10.1992 CH 3297/92
(43) Date de publication de la demande: 09.11.1994
(73) Titulaire: AGORASPACE INTERNATIONAL LIMITED, Dublin1 (IE)
(72) Inventeur: DE BLONAY, Bertrand, CH-1281 Russin (CH)
(74) Mandataire: Kiliaridis, Constantin
(86) Numéro de dépôt international: EP9302877
(87) Numéro de publication internationale: WO9409868

(56) Documents cités:
- DE-U- 9 115 434
- FR-A- 2 279 357
- GB-A- 922 308
- US-A- 4 809 988

## Description

La pratique des sports revêt de nos jours une importance d'autant plus grande que les habitudes de vie et la concentration des populations dans de grands ensembles, respectivement leur dispersion dans des lotissements très étendus géographiquement, parfois sur des dizaines de kilomètres autour de centres urbains, rend la recherche d'un équilibre physique pour l'homme plus difficile, en même temps que plus impérative.

Il s'agit non seulement de dissiper le stress inhérent à l'activité professionnelle de la plupart des gens, jeunes ou âgés, provoqué soit par un excès d'activité ou, au contraire, par les effets déprimants du chômage, mais également de tenir compte des problèmes de transport et des contingences de temps qui interdisent souvent la mobilité nécessaire pour aller d'un endroit à l'autre rechercher différents types d'activité sportives.

La pratique des sports joue également un rôle prépondérant dans l'équilibre psychique des personnes, en particulier des jeunes, en permettant de transformer positivement la violence ou l'angoisse que génèrent les concentrations de population et le rythme accéléré des nécessités professionnelles, de même que le désoeuvrement ou le chômage, ou encore l'influence négative d'une grande partie des productions audiovisuelles.

On a certes déjà proposé et réalisé avec succès des centres de pratique de sport de dimensions variables, en général du type "fitness", ou au contraire, des installations importantes en volume associées à des stades sportifs. En pratique, l'accès aux "fitness", d'exploitation d'ailleurs relativement coûteuse, où un travail intensif s'effectue sur le corps (du type "Body-building"), reste réservé à un petit nombre de membres et géographiquement limité aux seuls centres urbains. Si les stades et leurs installations périphériques permettent la pratique - moins d'exercices physiques du type "body-building" associés à des appareils - que d'une variété de véritables sports, il faut constater que la rareté et le coût de ces infrastructures sportives ne permettent pas de satisfaire un besoin général, ni d'être gérées de manière très flexible.

Un grand pas en avant a été fait pour faciliter la pratique en un lieu donné de plusieurs sports, sur une surface restreinte et avec des moyens relativement peu onéreux, en concevant des installations compactes polyvalentes comportant principalement un terrain délimité par une cloture, un marquage polyvalent de la surface du terrain pour correspondre à différentes règles de jeu de sports, une structure de type palissade bordant au moins une partie du terrain et des accessoires associés à cette structure pour répondre à chaque sport particulier.

De tels terrains permettent de pratiquer conjointement ou alternativement plusieurs sports, sans modification sensible des installations, mais sont davantage des sites de récréation que des lieux d'entraînement. S'ils se prêtent idéalement à des implantations de quartier ou de zones de banlieue, ils restent néanmoins liés à l'exploitation d'une surface horizontale assez importante et n'ont pas vocation d'entraînements intensifs en vue de compétitions.

On connaît également des structures en bois pour le jeu et la récréation des enfants, dont les installations se sont multipliées ces dernières années, notamment dans tous les lieux publics ou scolaires réservés à de telles activités. Ces structures permettent un grand nombre de variantes d'exercices, mais ne constituent en aucun cas des lieux adaptés à la pratique ou à l'entraînement pour un sport donné, tel qu'exercé dans le monde de adultes.

Parallèlement à la nécessité de satisfaire aux besoins sportifs d'un nombre croissant de personnes, en des lieux non éloignés de leurs domiciles, et pour un coût d'installation modeste, on constate que la préparation et la compétition amicale ou professionnelle d'une variété de plus en plus grande de sports d'équipe crééent une demande croissante d'entraînement des individus et des équipes que ceux-ci forment. On a en effet pu constater que dans les grandes manifestations sportives régionales ou internationales, les performances des équipes dépendent largement de la qualité de l'entraînement préalable. C'est notamment le cas des sports qui font appel à un ballon, tels que le basket-ball, le football, le hand-ball et le rudby parmi d'autres.

La présente invention veut solutionner à la fois le problème de la pratique des sports de ballon ou autres et l'entraînement des individus et équipes pour ces sports, en donnant accès à un plus grand nombre possible de personnes aux terrains d'exercices, et ceci avec un minimum de personnel d'entraînement et au moyen d'un équipement polyvalent peut coûteux, se prêtant à des installations à ciel ouvert ou en salle, dans les banlieues ou dans les zones d'animations sportives villageoises.

Elle propose par conséquent une structure polyvalente pour l'exercice et la pratique simultanée d'au moins un sport par plusieurs individus ou équipes.

Cette structure est caractérisée par le fait qu'elle occupe une position centrale et comporte au moins deux parois reliées rigidement l'une à l'autre et présentant sur leurs faces extérieures des moyens associés audit sport, par le fait que chaque paroi s'ouvre sur au moins une aire d'exercice délimitée, par le fait qu'au moins une passerelle relie la partie haute des parois et par le fait que des moyens d'escalade associés à au moins l'une des parois donnent accès à ladite passerelle.

La structure selon l'invention peut comporter deux, trois, quatre, cinq ou davantage de parois se présentant en plan sous forme de polygones, ou encore être circulaire pour s'ouvrir par un nombre variable de secteurs de sa paroi sur autant d'aires d'exercices extérieures.

Une telle structure se présente donc sous la forme générale d'un centre fonctionnel autour duquel se déploient plusieurs secteurs d'activité sportives identiques ou différents.

Le dessin annexé représente, à titre d'exemple, une forme d'exécution de la structure polyvalente selon l'invention, ainsi que des variantes.

La figure 1 est une élévation en perspective d'une première variante de la structure, vue sous l'angle de deux parois adjacentes.

Les figures 2 à 6 représentent schématiquement en plan cinq autres variantes de la structure selon l'invention.

La figure 7 est une élévation en perspective d'une autre variante de structure selon l'invention.

En se reportant à la figure 1, on voit que la structure représentée est de forme carrée et comporte quatre parois 1, 2, 3 et 4 dont les faces extérieures s'ouvrent sur quatre aires d'exercice F, G, H et I. Ces parois sont réunies par des poteaux d'angle 5, 6, 7 et 8 et forment une construction rigide creuse. La partie supérieure intérieure des parois est bordée d'une passerelle 9 longeant celles-ci, de telle manière que la partie supérieure des parois forme un garde-fou extérieur, tandis qu'une main courante longeant la partie intérieure de la passerelle permet d'éviter des chutes au centre de la structure.

On voit sur le dessin que les parois visibles 2 et 3 présentent dans leur moitié inférieure une ouverture donnant sur le centre ouvert de la construction. Ces ouvertures 10, 11 constituent à la fois un accès au centre de la structure et un but pour les jeux de ballon. Chaque but est délimité latéralement par des panneaux 12, 13 et dans son fond par, par exemple, un filet 14.

Pour accéder des terrains d'exercice F, G, H et I à la passerelle de la stucture, il a été représenté une échelle 15 que l'on peut gravir à partir du centre de la construction.

Dans l'exemple du dessin, chacune des quatre parois s'ouvre sur une aire d'exercice et de pratique du même sport, ici le basket-ball, jeu de ballon dont le réceptacle est un panier 16, 17, 18 et 19 monté sur un panneau 20, 21, 22 et 23 respectivement.

La structure représentée permet donc l'exercice et la pratique simultanée du basket sur quatre extrémités de terrains différents, chaque paroi se prêtant à l'entraînement d'un ou plusieurs joueurs réunis en équipe.

Lorsque la structure selon l'invention est ainsi utilisée pour un même sport par plusieurs équipes, la passerelle est le lieu dominant d'où un ou plusieurs entraîneurs peuvent animer l'évolution des joueurs sur chacune des aires d'exercice.

Il est facile d'imaginer qu'une telle structure centrale n'occupe, avec ses aires d'exercice périphériques, qu'une surface totale réduite, et puisse donc trouver sa place, non seulement sur des terrains de faible de surface à ciel ouvert, mais également en salle.

Ce premier exemple se rapportant au hand-ball pourrait être suivi d'autres exemples, notamment celui du football. Là, la partie inférieure de chaque paroi constituant un but permettrait l'entraînement, à partir de quatre aires d'exercice, de plusieurs groupes ou équipes de joueurs.

Bien entendu, si l'entraîneur d'un sport peut, lorsque les parois de la structure sont équipées pour ce seul sport, entraîner plusieurs équipes, il est également possible d'imaginer que des sports différents soient pratiqués simultanément sur les diverses parois de la structure. D'ailleurs, la passerelle n'est pas seulement le lieu qui permet à l'entraîneur de faire face successivement à chacune des aires de jeu, elle est aussi une possibilité d'accueil de spectateurs de l'entraînement de ces joueurs.

Par souci de simplification, les variantes représentées aux figures 2 à 6 sont schématiques et concernent également le sport du basket.

Dans la vue en plan selon la figure 2, il n'est prévu que deux parois s'ouvrant sur les deux aires d'exercice A et B. Ces parois, reliées entre elles, sont chacune bordée d'une passerelle.

La structure vue en plan à la figure 3 possède trois parois s'ouvrant sur les aires d'exercice C, D et E, et fonctionnent de manière analogue à la précédente.

La figure 4 est une vue en plan schématique de la structure représentée en figure 1, où l'on distingue plus clairement les quatre parois s'ouvrant sur les quatre aires F, G, H et I.

La figure 5 montre une structure pentagonale, avec cinq parois et aires de jeu contiguës.

Enfin, il est représenté schématiquement à la figure 6 une structure circulaire délimitant un nombre arbitraire de section de parois verticales s'ouvrant sur autant d'aires de jeu, ici désignées par les lettres O, P, Q, R, S, T, U et V. La passerelle qui borde cette paroi périphérique continue est elle-même annulaire.

Lorsque les aires sont relativement nombreuses, respectivement que la surface au sol de la structure est assez importante, on peut imaginer que l'une des aires représentées s'ouvre sur une porte d'accès à l'intérieur de la structure, pour faciliter la communication entre l'intérieur et l'extérieur.

Les moyens de pratique de différents sports sont évidemment fonction du choix qui est fait pour l'animation du terrain. On peut imaginer que la partie intérieure d'une structure présente en outre différents appareils de gymnastique ou de pratique sportive associés ou non aux sports joués ou exercés sur les aires extérieures.

Si l'accès aux passerelles supérieures peut se faire par une échelle, comme représentée en figure 1, il peut bien évidemment également consister en une échelle de corde ou même des pitons d'escalade fixés sur une ou plusieurs parois.

Le pivot d'activité sportive proposé par la structure polyvalente selon l'invention peut natuellement être complété de différents aménagements de confort ou d'ajustement aux nécessités locales. C'est ainsi qu'il n'est pas exclu de couvrir la passerelle d'une toiture d'abri contre les intempéries, ni d'aménager au centre de la construction un minimum d'accueil sanitaire.

S'il peut paraître préférable de fabriquer la structure selon l'invention en matériaux dits écologiques, en d'autres mots des matériaux naturels, tels que le bois, la fibre, etc, il est bien entendu pas exclu d'utiliser des matériaux métalliques ou synthétiques, dans la mesure où le coût de fabrication, la légèreté et la résistance de l'ensemble n'en souffrent pas.

Il a été montré jusqu'ici que les passerelles bordaient les parois de chaque variante de structure. On comprendra facilement qu'il est également possible d'avoir tout ou partie des passerelles disposées perpendiculairement à ces parois. Dans une structure ne comportant que deux parois, telle que représentée à la figure 2, la passerelle pourrait ainsi être une simple jonction perpendiculaire au centre des parois.

Dans une variante supplémentaire représentée en figure 7, la structure est de plan généralement triangulaire et présente trois parois 24, 25, 26 s'ouvrant sur trois aires d'exercice W, X, Y. Au centre de la structure, un pilier central 27 supporte à la fois la passerelle 28 qui occupe toute la surface comprise entre les parois 24, 25 et 26, d'une part, et relie d'autre part les côtés 29, 30 et 31 desdites parois par des séparations qui sont ici des filets 32, 33 et 34.

Comme on peut le constater, deux filets adjacents, par exemple 32 et 33, forment un but, ici pour l'aire d'exercice W.

L'échelle 35 permet d'escalader la structure et d'accéder à la passerelle 28.

En fonction du poids de l'ensemble, des moyens d'amarrage au sol seront nécessaires ou superflus. On peut penser que certains types de structure selon l'invention pourront avantageusement être montés et démontés à souhait pour un transport plus facile d'un lieu à un autre. Les formes d'exécution décrites ou représentées ne sont pas limitatives, mais illustrent simplement quelques formes de réalisation possibles parmi d'autres.

## Revendications

1. Structure polyvalente pour l'exercice et la pratique simultanée d'au moins un sport par plusieurs individus ou équipes, caractérisée par le fait qu'elle occupe une position centrale et comporte au moins deux parois reliées rigidement l'une à l'autre et présentant sur leurs faces extérieures des moyens associés audit sport, par le fait que chaque paroi s'ouvre sur au moins une aire d'exercice, par le fait qu'au moins une passerelle relie la partie haute des parois et par le fait que des moyens d'escalade associés à au moins l'une des parois donnent accès à ladite passerelle.

2. Structure selon la revendication 1, caractérisée par le fait qu'elle comporte trois parois, formant en plan un triangle et définissant au moins trois aires d'exercice autour d'elles.

3. Structure selon la revendication 1, caractérisée par le fait qu'elle comporte quatre parois, formant en plan un carré et définissant au moins quatre aires d'exercice autour d'elles.

4. Structure selon la revendication 1, caractérisée par le fait qu'elle comporte cinq parois formant en plan un pentagone et définissant cinq aires d'exercice autour d'elles.

5. Structure selon la revendication 1, caractérisée par le fait qu'elle comporte six parois formant en plan un hexagone et définissant autour d'elles six aires d'exercice.

6. Structure selon la revendication 1, caractérisée par le fait qu'elle est de section circulaire et que sa périphérie définit plusieurs segments de parois verticales s'ouvrant chacune sur une aire d'exercice.

7. Structure selon l'une des revendications précédentes, caractérisée par le fait que lesdits moyens disposés sur une paroi sont constitués par au moins un panier de basket fixé directement ou par l'intermédiaire d'un panneau à ladite paroi.

8. Structure selon l'une des revendications précédentes, caractérisée par le fait que lesdits moyens comprennent des buts logés dans lesdites parois.

9. Structure selon l'une des revendications 2 à 5, caractérisée par le fait que les aires d'exercice sont délimitées par une signalisation s'étendant radialement sur une ligne partant du centre géométrique de la structure et passant par l'intersection de deux parois, jusqu'à l'extrémité extérieure de chaque aire.

10. Structure selon l'une des revendications 1 à 6, caractérisée par le fait que la passerelle est disposée sur la partie intérieure de la paroi et parallèlement à elle.

11. Structure selon l'une des revendications 1 à 6, caractérisée par le fait que la passerelle s'étend au moins en partie perpendiculairement à la paroi.

12. Structure selon l'une des revendications 1 à 6, 10 et 11, caractérisée par le fait que les moyens d'escalade sont constitués par au moins un escalier.

13. Structure selon l'une des revendications 1 à 6 et 10 et 11, caractérisée par le fait que les moyens d'escalade sont constitués par au moins une échelle.

14. Structure selon l'une des revendications 1 à 6 et 10 et 11, caractérisée par le fait que les moyens d'escalade sont constitués par des pitons ou appuis de varappe sur au moins l'une des faces d'une paroi.

15. Structure selon la revendication 1, caractérisée par le fait que la partie centrale délimitée par les parois abrite des appareils de gymnastique associés ou non à la pratique d'un sport ou favorisant son exercice.

16. Structure selon la revendication 1, caractérisée par le fait qu'elle comporte en outre un pilier central sur lequel prend appui une passerelle occupant la plus grande partie de l'espace compris entre les parois et par le fait qu'une séparation radiale relie ledit pilier aux extrémités latérales des parois s'ouvrant sur les aires d'exercice, deux séparations radiales adjacentes constituant un but pour le sport de ballon.

17. Structure selon la revendication 16, caractérisée par le fait que les séparations sont des filets.

## Claims

1. Multiple purpose structure for the simultaneous exercise and playing of at least one sport by several persons or teams, characterized in that it fills a central position and comprises at least two walls rigidly connected with each other and presenting on their external side means related to this sport, in that each wall is opening on at least one playing surface and in that at least one foot-bridge connects the high part of the walls and in that climbing means associated with at least one of the wall lead to said foot-bridge.

2. Structure as claimed in claim 1, characterized in that it comprises three walls forming a triangle and defining at least three playing surfaces around them.

3. Structure as claimed in claim 1, characterized in that it comprises four walls forming a square and defining at least four playing surfaces around them.

4. Structure as claimed in claim 1, characterized in that it comprises five walls forming a pentagon and defining at least five playing surfaces around them.

5. Structure as claimed in claim 1, characterized in that it comprises six walls forming a hexagon and defining at least six playing surfaces around them.

6. Structure as claimed in claim 1, characterized in that it has a circular section and that its circumference defines several vertical wall segments, each of them opening on a playing surface.

7. Structure as claimed in one of the foregoing claims, characterized in that said means provided on a wall are formed by at least one basket fixed directly or by means of a pannel on said wall.

8. Structure as claimed in one of the foregoing claims characterized in that said means comprises goals arranged in said walls.

9. Structure as claimed in one of claims 2 to 5, characterized in that the playing surfaces are demarcated by a signalling extending radially along a line beginning at the geometric center of the structure, passing through the intersection of two walls and going up to the external end of each surface.

10. Structure as claimed in one of claims 1 to 6, characterized in that the foot-bridge is arranged on the innerside of the wall and in parallel direction to it.

11. Structure as claimed in one of claims 1 to 6, characterized in that the foot-bridge extends at least partially in a perpendicular direction to the wall.

12. Structure as claimed in one of claims 1 to 6, 10, and 11, characterized in that the climbing means are formed by at least one staircase.

13. Structure as claimed in one of claims 1 to 6, 10 and 11, characterized in that the climbing means are formed by at least one ladder.

14. Structure as claimed in one of claims 1 to 6, 10 and 11, characterized in that the climbing means are formed by pistons or rock-climbing supports arranged on at least one side of the wall.

15. Structure as claimed in claim 1, characterized in that the central part delimited by the walls comprises gymnastic devices associated or not to the playing of one sport or encouraging its exercise.

16. Structure as claimed in claim 1, characterized in that it comprises further a central shaft on which a foot-bridge fulling the most part of the space comprised between the walls is laying on and in that a radial separation connects said shaft to the lateral ends of the walls opening on the playing surfaces, two adjacent radial separations forming a goal for the ballsport.

17. Structure as claimed in claim 16, characterized in that the separations are nets.

## Patentansprüche

1. Mehrzweckstruktur für das gleichzeitige Ueben und Spielen mindestens einer Sportart durch mehrere Personen oder Mannschaften, dadurch gekennzeichnet, dass sie einen zentralen Platz einnimmt und mindestens zwei fest miteinander verbundenen Wände aufweist, die auf ihrer Aussenseite dieser Sportart zugeordnete Mittel aufweisen, dass jede Wand sich mindestens auf eine Spielfläche öffnet, dass mindestens ein Steg den hohen Teil der Wänden miteinander verbindet und dass Klettermittel, die mindestens einer der Wänden zugeordnet sind, zu diesem Übergang führen.

2. Struktur nach Anspruch 1, dadurch gekennzeichnet, dass sie drei Wände aufweist, welche von oben gesehen ein Dreieck bilden und mindestens drei Spielflächen um sich herum bestimmen.

3. Struktur nach Anspruch 1, dadurch gekennzeichnet, dass sie vier Wände aufweist, welche von oben gesehen ein Viereck bilden und mindestens fünf Spielflächen um sich herum bestimmen.

4. Struktur nach Anspruch 1, dadurch gekennzeichnet, dass sie fünf Wände aufweist, welche von oben gesehen ein Fünfeck bilden und mindestens fünf Spielflächen um sich herum bestimmen.

5. Struktur nach Anspruch 1, dadurch gekennzeichnet, dass sie sechs Wände aufweist, welche von oben gesehen ein Sechseck bilden, und mindestens sechs Spielflächen um sich herum bestimmen.

6. Struktur nach Anspruch 1, dadurch gekennzeichnet, dass sie einen kreisförmigen Querschnitt hat und dass ihr Umfang mehrere senkrechte Wandteile definiert, die sich auf jede Spielfläche öffnen.

7. Struktur nach einem der vorherigen Ansprüche, dadurch gekennzeichnet, dass die genannten, auf einer Wand angeordneten Mittel mindestens aus einem Basketball-Korb bestehen, welcher direkt oder mit Hilfe einer Platte auf der genannten Wand befestigt ist.

8. Struktur nach einem der vorherigen Ansprüche, dadurch gekennzeichnet, dass die genannten Mittel Tore aufweisen, die in den genannten Wänden untergebracht sind.

9. Struktur nach einem der Ansprüche 2 bis 5, dadurch gekennzeichnet, dass die Spielflächen durch eine Signalisierung begrenzt sind, welche sich radial entlang einer Linie erstreckt, die vom geometrischen Zentrum der Struktur durch die Schnittlinie zweier Wänden bis zum äusseren Ende jeder Fläche verläuft.

10. Struktur nach einem der Ansprüche 1 bis 6, dadurch gekennzeichnet, dass der Steg auf der Innenseite der Wand, parallel zu ihr, angeordnet ist.

11. Struktur nach einem der Ansprüche 1 bis 6, dadurch gekennzeichnet, dass der Steg mindestens teilweise senkrecht zur Wand verläuft.

12. Struktur nach einem der Ansprüche 1 bis 6, 10 und 11, dadurch gekennzeichnet, dass die Klettermittel aus mindestens einer Treppe bestehen.

13. Struktur nach einem der Ansprüche 1 bis 6 und 10 und 11, dadurch gekennzeichnet, dass die Klettermittel aus mindestens einer Leiter bestehen.

14. Struktur nach einem der Ansprüche 1 bis 6 und 10 und 11, dadurch gekennzeichnet, dass die Klettermittel aus Felshaken oder Kletterstützen bestehen, die mindestens auf einer der Seiten einer Wand angeordnet sind.

15. Struktur nach Anspruch 1, dardurch gekennzeichnet, dass der durch die Wände begrenzte zentrale Platz Gymnastikgeräte beherbergt, welche zum Spielen einer Sportart dient oder nicht, oder ihre Uebung begünstigen.

16. Struktur nach Anspruch 1, dadurch gekennzeichnet, dass sie ausserdem einen zentralen Pfosten aufweist, auf welchem sich ein den grössten Teil des Raumes zwischen den Wänden einnehmender Steg abstützt, und dass eine radiale Trennung den genannten Pfosten mit den seitlichen Enden der Wänden verbindet, die sich auf die erwähnten Spielflächen öffnen, wobei zwei sich nebeneinander befindende radiale Trennungen ein Tor für einen Ballsport bilden.

17. Struktur nach Anspruch 16, dadurch gekennzeichnet, dass die Trennungen aus Netzen bestehen.
